# EUROPÄISCHE PATENTSCHRIFT

(11) **EP 0 405 125 B1**
(45) Veröffentlichungstag und Bekanntmachung des Hinweises auf die Patenterteilung: **19.01.1994**
(21) Anmeldenummer: 90109481.3
(22) Anmeldetag: 18.05.1990
(51) Int. Cl.: B04B 1/20

(54) **Verfahren und Vorrichtung zur Nachbehandlung des Dickstoffes im Dickstoffaustragsbereich einer Vollmantel-Schneckenzentrifuge**
Method and apparatus for the post-treatment of heavy phase material in the heavy phase discharge zone of a screw decanter
Procédé et dispositif pour le post-traitement d'une phase de matière lourde dans sa zone de déchargement d'une centrifugeuse à vis à bol plein

(30) Priorität: 29.06.1989 DE 3921328
(43) Veröffentlichungstag der Anmeldung: 02.01.1991
(73) Patentinhaber: Klöckner-Humboldt-Deutz Aktiengesellschaft, 51149 Köln (DE)
(72) Erfinder: Schilp, Reinhold, Dr., D-8031 Wörthsee (DE); Epper, Wolfgang, D-5010 Bergheim (DE)

(56) Entgegenhaltungen:
- EP-A- 0 140 672
- EP-A- 0 173 676
- DE-A- 1 442 497
- DE-A- 3 216 393

## Beschreibung

Die Erfindung bezieht sich auf ein Verfahren zur Erleichterung des Dickstoffaustrages aus der Zentrifugentrommel einer Vollmantel-Schneckenzentrifuge mit einem konischen Zentrifugentrommelteil im Dickstoffaustragsbereich.

Ein derartiger Verfahren ist bereits aus DE-A-3 216 393 bekannt.

Der Dickstoffaustrag aus Schneckenzentrifugen mit im Dickstoffaustragsbereich konisch zulaufender Zentrifugentrommel erfolgt üblich in der Weise, daß der sich an der Zentrifugentrommelaußenwand "abgesetzte" Dickstoff von den Schneckenförderwendeln erfaßt und über den konischen Trommelteil aus der abgetrennten Flüssigkeit herausgehoben und zu einer Austragsöffnung transportiert wird.

Der Dickstoffaustrag aus Vollmantel-Schneckenzentrifugen bereitet häufig Schwierigkeiten, und zwar insbesondere dann, wenn der in der Zentrifugentrommel abgetrennte Dickstoff nur eine verhältnismäßig geringe Viskosität aufweist und daher von der Schneckenförderwendel im konischen Mantelteil der Zentrifugentrommel nicht erfaßt und nach außen ausgetragen wird, sondern zwischen der Schneckenwendel und der Innenwandung des konischen Trommelmantels in den Trennraum zurückfließt, wo es zu einer erneuten Vermischung der im Trennraum der Zentrifuge bereits voneinander getrennten Phasen kommt.

Es ist bekannt, den von der Flüssigkeit abgetrennte Dickstoff vor seinem Austritt aus der Zentrifugentrommel mit fluiden Medien aus bestimmten Gründen zu behandeln. So wird in der DE-A-32 16 393 eine Schneckenzentrifuge beschrieben, in der der abgetrennte Feststoff im konischen Teil der Zentrifugentrommel mit einer Waschflüssigkeit überschichtet wird, wodurch unerwünschte Bestandteile des Feststoffs ausgewaschen werden.

Aus der EP-A-0 173 676 ist ferner eine Zentrifuge bekannt, in der bereits vorentwässerter Schlamm mit einem TS-Gehalt von 20 bis 30 % zur weiteren Entwässerung oder zur Extraktion von im Dickstoff vorhandener extrahierbarer Stoffe einer Dampfeinwirkung ausgesetzt wird, in dem unter Druck stehender Dampf aus außerhalb der Zentrifügentrommel angeordneten Düsen austritt und durch den siebartig ausgebildeten zylindrischen Trommelmantel von unten auf den Dickstoff einwirkt, wodurch u. a. eine Verdichtung des Dickstoffs erfolgt.

Die Einwirkung von Dampf auf den Dickstoff vermindert aber nicht die Schwierigkeiten, die sich beim Austrag des Dickstoffs aus der Zentrifuge ergeben können und ist insbesondere bei temperaturempfindlichen Schlämmen nicht anwendbar.

Die Aufgabe der Erfindung besteht darin, den Dickstoffaustrag des in der Vollmantel-Schneckenzentrifuge von der Flüssigkeit abgetrennten Dickstoffes aus der Zentrifuge erheblich zu erleichtern.

Die gestellte Aufgabe wird mit den Maßnahmen des Kennzeichnungsteils des Anspruchs 1 gelöst. Eine vorteilhafte Ausgestaltung der Erfindung ist im Unteranspruch angegeben.

Durch die Einführung von Luft in den Dickstoff wird sehr vorteilhaft eine starke Auflockerung des Dickstoffes erreicht, so daß dadurch auch schwer förderbarer Dickstoff von den Schneckenwendeln der Förderschnecke mit Sicherheit erfaßt und über den konischen Zentrifugentrommelteil leicht nach außen transportiert werden kann. So können beispielsweise auch heterogen zusammengesetzte Stoffe, wie dünnflüssige Schlämme vermischt mit schweren Grobpartikeln sicher aus der Zentrifuge ausgetragen werden. Auf diese Weise wird im Vergleich zu bekannten Verfahren der Austrag von schwer förderbaren Dickstoffen aus der Vollmantel-Schneckenzentrifuge erheblich erleichtert bzw. bewerkstelligt.

Weitere Einzelheiten, Merkmale und Vorteile der Erfindung ergeben sich aus der nachfolgenden Erläuterung einer in der Zeichnung im Längsschnitt schematisch dargestellten Vollmantel-Schneckenzentrifuge zur Durchführung des Verfahrens gemäß der Erfindung.

Wie die Zeichnung zeigt, besteht die Vollmantel-Schneckenzentrifuge aus einem zylindrischen Trommelmantel (1) und einem zum Dickstoffaustrag hin konisch verjüngten Mantelteil (2) mit darin koaxial angeordneter Förderschnecke (3). Der Schneckenkörper (4) der Förderschnecke (3) ist im konischen Teil (5) mandelförmig ausgebildet und an seiner Außenseite mit einer Schneckenwendel (6) versehen, deren Schneckengänge einen geringeren Abstand voneinander aufweisen als die Schneckengänge der Schneckenwendel (7) im zylindrischen Teil der Förderschnecke. Hierdurch wird sehr vorteilhaft erreicht, daß sich der Raum zwischen den Schneckengängen im konischen Teil (5) der Förderschnecke im Betrieb der Zentrifuge mit Dick- oder Feststoff füllt, so daß der Austrag des Dick- oder Feststoffes unter Mitwirkung der Luft aus der Zentrifuge besonders erleichtert und intensiviert wird. Um dies zu erreichen, kann zusätzlich auch der konische Teil (5) der Förderschnecke nach außen hin entsprechend erweitert ausgebildet und dadurch der Abstand zwischen dem konischen Mantelteil (5) der Förderschnecke und dem konischen Trommelmantel (2) der Zentrifuge im Vergleich zum zylindrischen Förderschnecken- und Trommelmantelteil verringert werden.

Im konischen Teil (5) des Schneckenkörpers (4) sind Öffnungen (8) angeordnet, die mit nach außen führenden Zuleitungen (9 und 10) für die Luft in Verbindung stehen. Die Zuleitung (9) für die Luft ist hierbei direkt im konischen Teil des Schneckenkörpers integriert, während die Zuleitung (10) zentral durch den in die Zentrifugentrommel hineinragenden Rohrstutzen (11) hindurch geführt ist, der zur Zuführung des zu trennenden Feststoff-Flüssigkeitsgemisches (Pfeil 12) in die Zentrifuge dient. Da die Zuleitung (10) mit dem Schneckenkörper (4) fest verbunden ist und von der Förderschnecke im Betrieb der Zentrifuge mit in Umdrehungen versetzt wird, ist sie in der Stimwandung (13) des Rohrstutzens (11) drehbeweglich gelagert und nach außen hin dicht abgeschlossen.

Im Betrieb der Vollmantel-Schneckenzentrifuge wird das Feststoff-Flüssigkeitsgemisch in Bfeilrichtung (12) dem Rohrstutzen (11) zugeführt, von wo es in den zylindrischen Teil (1) der Zentrifugentrommel gelangt. Hierin erfolgt eine Trennung der Flüssigkeit vom Dickstoff, wobei die vom Dickstoff abgetrennte Flüssigkeit (Pfeil 14) im Gegenstrom zum Dickstoff (Pfeil 15) geführt und auf der linken Seite (Pfeil 16) aus der Zentrifugentrommel nach außen abgeführt wird, während der Dickstoff (Pfeil 15) von der Schneckenwendel (7) nach rechts zum konischen Mantelteil (2) transportiert wird, von wo er von der Schneckenwendel (6) erfaßt und durch die Öffnungen (17) nach außen ausgetragen wird. Gleichzeitig werden von außen dem Dickstoff im konischen Teil (5) des Schneckenkörpers (4) über die Zuleitungen (10, 9) und Öffnungen (8) Luft zwischen den Schneckengängen der Schneckenwendel (6) unter Druck eingeführt. Hierdurch wird sehr vorteilhaft eine intensive Auflockerung des Dickstoffes erreicht und dadurch der Austrag des Dickstoffes über den konischen Mantelteil (2) wirksam unterstützt. Da die Schneckengänge im konischen Teil (5) der Förderschnecke einen viel geringeren Abstand voneinander aufweisen als die Schneckengänge der Schneckenwendel (7) am zylindrischen Teil (4) der Förderschnecke, wird der Raum zwischen den Schneckengängen im konischen Teil (5) der Förderschnecke mit Dickschlamm voll ausgefüllt und dadurch der Austrag des Dickstoffes mit Hilfe der Luft ganz wesentlich erleichtert.

Je nach Beschaffenheit, Zusammensetzung und Viskosität des Dickstoffes, wird man die Luft zweckmäßigerweise bei einem Druck zwischen etwa 0,5 und 5 bar in den Dickstoff einblasen, um dadurch eine ausreichende Durchmischung der Luft mit den im Dickstoff befindlichen Partikeln zu erreichen. Gegebenenfalls kann es hierbei auch zweckmäßig sein, daS die Luft nicht nur im konischen Teil zwischen den Schneckengängen angeordneten Öffnungen (8) in den Dickstoff eingeführt wird, sondern daß auch noch zusätzlich Luft über in den Schneckengängen angeordnete Öffnungen (18) in den Dickstoff eingeblasen wird, um den Dickstoffaustrag zu erleichtern.

Der Gegenstand der Erfindung ist nicht auf die im Ausführungsbeispiel dargestellte Vollmantel-Schneckenzentrifuge beschränkt. So kann beispielsweise das Verfahren zur Erleichtung des Dickstoffaustrages aus der Zentrifugentrommel mit eben denselben Vorteilen auch in einer beliebig anders ausgestalteten Vollmantel-Schneckenzentrifuge, beispielsweise in Vollmantel-Schneckenzentrifugen angewandt werden, in denen die Trennung des Feststoffes von der Flüssigkeit im Gleichstrom erfolgt.

## Patentansprüche

1. Verfahren zur Erleichterung des Dickstoffaustrages aus der Zentrifugentrommel einer Vollmantel-Schneckenzentrifuge mit einem konischen Zentrifugentrommelteil im Dickstoffaustragsbereich, dadurch gekennzeichnet, daß in den Dickstoff im Austragsbereich der Zentrifuge Luft unter Überdruck gegenüber den in der Zentrifuge herrschenden Druckverhältnissen eingeführt wird.

2. Verfahren nach Anspruch 1, dadurch gekennzeichnet, daß die Luft in den Dickstoff mit dem Überdrucke zwischen 0,5 und 5 bar eingeblasen wird.

## Claims

1. A method to facilitate the discharge of heavy-phase material from the centrifuge drum of a solid-bowl screw conveyor centrifuge with a conical centrifuge drum section in the heavy-phase material discharge zone, characterised in that air, at a greater pressure relative to the pressure conditions obtaining in the centrifuge, is introduced into the heavy-phase material in the discharge zone of the centrifuge.

2. A method according to Claim 1, characterised in that the air at an excess pressure is blown into the heavy-phase material at between 0.5 and 5 bar.

## Revendications

1. Procédé destiné à faciliter le déchargement de la fraction dense, au niveau de la zone d'évacuation de cette fraction dans une centrifugeuse hélicoïdale à bol plein avec une enveloppe comportant une partie conique, caractérisé en ce que de l'air est injecté, au niveau de la zone d'évacuation, dans la matière dense à une pression supérieure à celle régnant dans la centrifugeuse.

2. Procédé selon la revendication 1, caractérisé en ce que la pression de l'air injecté dans la matière est comprise entre 0,5 et 5 bar.
